# EUROPÄISCHE PATENTSCHRIFT

(11) **EP 3 180 476 B1**
(45) Veröffentlichungstag und Bekanntmachung des Hinweises auf die Patenterteilung: **19.12.2018**
(21) Anmeldenummer: 15747093.1
(22) Anmeldetag: 16.07.2015
(51) Int. Cl.: E01B 27/17

(54) **MASCHINE ZUR STABILISATION EINES GLEISES**
MACHINE FOR STABILIZING A TRACK
MACHINE POUR LA STABILISATION D'UNE VOIE

(30) Priorität: 13.08.2014 AT 6302014; 03.03.2015 AT 1102015
(43) Veröffentlichungstag der Anmeldung: 21.06.2017
(73) Patentinhaber: Plasser & Theurer Export von Bahnbaumaschinen Gesellschaft m.b.H., 1010 Wien (AT)
(72) Erfinder: LINTZ, Gerard, F-57803 Bening-les-Saint-Avold (FR)
(86) Internationale Anmeldenummer: PCT/EP2015/001458
(87) Internationale Veröffentlichungsnummer: WO 2016/023609

(56) Entgegenhaltungen:
- EP-A1- 0 726 360
- DE-A1- 2 605 969

## Beschreibung

Die Erfindung betrifft eine Maschine zur Stabilisation eines Gleises, mit einem durch Schienenfahrwerke auf dem Gleis verfahrbaren Maschinenrahmen und einem auf dem Gleis abrollbare Spurkranzrollen, Höhenverstellantriebe sowie einen Schwingungserreger aufweisenden Stabilisationsaggregat, das durch einen Längsverschiebeantrieb in einer Maschinenlängsrichtung relativ zum Maschinenrahmen verschiebbar ausgebildet ist.

Derartige Stabilisationsaggregate sind bereits aus DE 26 05 969 A1 bekannt. Diese sind durch Antriebe in Maschinenlängsrichtung relativ gegenüber dem Maschinenrahmen verschiebbar ausgebildet.

In EP 0 726 360 ist bereits eine derartige, als Gleisstabilisator bekannte Maschine beschrieben, die an eine im Arbeitseinsatz schrittweise verfahrbare Gleisstopfmaschine gekoppelt ist und das Gleis nach der Stopfung durch Vibration unter Auflast kontrolliert in eine Soll-Lage absenkt. Anhand einer Steuerung können die Stopf- und Stabilisier-Sequenzen aufeinander abgestimmt werden, wobei der Maschinenrahmen des Stabilisators relativ zum Maschinenrahmen der Stopfmaschine anhand eines Längsverschiebeantriebs verstellbar ausgebildet ist.

Die Aufgabe der vorliegenden Erfindung liegt nun in der Schaffung einer Maschine der eingangs genannten Art, mit der eine verbesserte Steuerung des Stabilisationsaggregates im Einsatz möglich ist.

Diese Aufgabe wird erfindungsgemäß mit einer Maschine der gattungsgemäßen Art durch die im Kennzeichen des Hauptanspruches angeführten Merkmale gelöst.

Mit dieser konstruktiv einfachen und robusten Ausführung ist es möglich, das Stabilisationsaggregat im Einsatz kontinuierlich auf dem Gleis in Arbeitsrichtung vorwärts zu bewegen, während gleichzeitig der - an die Stopfmaschine gekuppelte - Maschinenrahmen zusammen mit dieser schrittweise bzw. zyklisch verfahren wird. Dadurch kann in vorteilhafter Weise vermieden werden, dass während der Stopp-Phase der Stopfmaschine das Stabilisationsaggregat zu lange an derselben Position auf das Gleis einwirkt und dieses dadurch stellenweise zu stark abgesenkt wird, woraus ein insgesamt ungleichmäßiges Arbeitsergebnis resultieren würde.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer erfindungsgemäßen Maschine im Verband mit einer Stopfmaschine, Fig. 2 eine vergrößerte Detailansicht des Stabilisationsaggregates aus Fig. 1, und Fig. 3 eine weitere Variante der Erfindung.

Eine in Fig. 1 dargestellte Maschine 1 zur Stabilisation eines Gleises 2 weist einen auf diesem anhand von Schienenfahrwerken 3 verfahrbaren und mit einem Stabilisationsaggregat 4 verbundenen Maschinenrahmen 5 auf. Das - im Folgenden zu Fig. 2 noch genauer beschriebene - Stabilisationsaggregat 4 ist über Höhenverstellantriebe 6 vertikal verstellbar ausgebildet und mit einem Schwingungserreger 7 ausgestattet. Der Maschinenrahmen 5 ist an eine bezüglich einer Arbeitsrichtung 8 vorgeordnete, zum zyklischen Stopfen ausgebildete Stopfmaschine 9 gekuppelt, die über Schienenfahrwerke 10 auf dem Gleis 2 abgestützt ist und mit einer Fahrkabine 11, einem Gleisstopfaggregat 12, einem Gleishebe-Richtaggregat 13, einer Energieeinheit 14 sowie mit einem Fahrantrieb 15 ausgestattet ist.

Wie in Fig. 2 zu sehen, ist das Stabilisationsaggregat 4 während des Arbeitseinsatzes anhand von Spurkranzrollen 16 auf Schienen 17 des Gleises 2 gelagert und mit diesen mittels seitlich verschwenkbarer Heberollen 18 in Eingriff. Jede Spurkranzrolle 16 ist erfindungsgemäß mit einem eigenen, unabhängig beaufschlagbaren Hydraulikantrieb 35 verbunden. Dem Stabilisationsaggregat 4 in Arbeitsrichtung 8 vorgeordnet ist ein etwa vertikal verlaufender Ausgleichshebel 21 vorgesehen, der durch eine erste Anlenkung 19 mit dem Maschinenrahmen 5 und durch eine zweite Anlenkung 20 über eine Zugstange 22 mit dem Stabilisationsaggregat 4 verbunden ist. An einer etwa mittig zwischen den beiden Anlenkungen 19, 20 gelegenen Stelle ist der Ausgleichshebel 21 mit einem in einer Maschinenlängsrichtung 23 verlaufenden Längsverschiebeantrieb 24 verbunden, der seinerseits am Maschinenrahmen 5 angelenkt ist. Auf diese Weise ist das Stabilisationsaggregat 4 in Maschinenlängsrichtung 23 relativ zum Maschinenrahmen 5 verschiebbar ausgebildet.

Das Stabilisationsaggregat 4 ist mit einer Anpressvorrichtung 25 zur Erzeugung einer vertikalen Auflast ausgestattet. Diese Vorrichtung besteht aus einem Anpresshebel 26, der gelenkig mit einem ersten Ende 27 eines Anpressantriebs 28 verbunden ist, wobei dessen zweites Ende 29 am Stabilisationsaggregat 4 angelenkt ist. Der Anpresshebel 26 ist seinerseits durch ein - bezüglich der Vertikalen - unteres Ende 30 gelenkig mit dem Stabilisationasggregat 4 verbunden, während an einem oberen Ende 31 eine zur Anlage an den Maschinenrahmen 5 (bzw. an eine an diesem montierte Platte 32) vorgesehene Anpressrolle 33 angeordnet ist.

Des Weiteren ist an der Maschine 1 ein Geschwindigkeitsmesser 34 vorgesehen (Fig. 1), der mit dem Maschinenrahmen 5 verbunden und auf der Schiene 17 des Gleises 2 abrollbar ist. Alternativ könnte der Geschwindigkeitsmesser auch mit dem Stabilisationsaggregat 4 verbunden sein.

Im Arbeitseinsatz wird die Stopfmaschine 9 schrittweise von Schwelle zu Schwelle des Gleises 2 verfahren und jeweils zyklisch angehalten, um das Stopfaggregat 12 für den Stopfvorgang in die Gleisbettung abzusenken. In Arbeitsrichtung dahinter wird das in einer vorläufigen Höhenlage befindliche unterstopfte Gleis 2 mittels des Stabilisationsaggregates 4 in Vibrationen versetzt und unter Aufbringung einer Auflast in eine Soll-Lage abgesenkt. Um dabei zu verhindern, dass während der Anhaltephase der Stopfmaschine 9 das Gleis 2 durch übermäßig lange Stabilisiereinwirkung an einer Stelle zu stark abgesenkt wird, wird nun das Stabilisationsaggregat 4 anhand des Längsverschiebeantriebs 24 - mit Unterstützung durch Beaufschlagung der Hydraulikantriebe 35 der auf dem Gleis 2 abrollenden Spurkranzrollen 16 - während der Dauer der Anhaltephase relativ zum Maschinenrahmen 5 vorwärtsbewegt. Mit Hilfe des Geschwindigkeitsmessers 34, der die Vorfahrt der beiden miteinander verbundenen Maschinen 1 und 9 erfasst, ist es möglich, die Vorwärtsbewegung durch den Längsverschiebeantrieb 24 entsprechend zu steuern bzw. so auf die Maschinenvorfahrt abzustimmen, dass ein optimales Arbeitsergebnis erzielt wird.

In Fig. 3 ist eine Alternativversion der Erfindung dargestellt, bei der die Anpressvorrichtung 25 durch den Höhenverstellantrieb 6 gebildet wird, wobei durch diesen die Auflast auf die Schienen 17 aufgebracht wird. Da sich durch die Verschiebebewegung des Stabilisationsaggregates 4 relativ zum Maschinenrahmen 5 die Länge des Höhenverstellantriebes 6 laufend ändert, wird dieser durch eine (nicht gezeigte) Kontrollvorrichtung kontinuierlich nachgesteuert, um die Auflast auf die Schienen 17 des Gleises 2 konstant zu halten.

## Patentansprüche

1. Maschine zur Stabilisation eines Gleises (2), mit einem durch Schienenfahrwerke (3) auf dem Gleis (2) verfahrbaren Maschinenrahmen (5) und einem auf dem Gleis (2) abrollbare Spurkranzrollen (16), Höhenverstellantriebe (6) sowie einen Schwingungserreger (7) aufweisenden Stabilisationsaggregat (4), das durch einen Längsverschiebeantrieb (24) in einer Maschinenlängsrichtung (23) relativ zum Maschinenrahmen (5) verschiebbar ausgebildet ist, **dadurch gekennzeichnet, dass** die Spurkranzrollen (16) des Stabilisationsaggregates (4) jeweils mit einem eigenen, unabhängig beaufschlagbaren Hydraulikantrieb (35) verbunden sind.

2. Maschine nach Anspruch 1, **dadurch gekennzeichnet, dass** zwischen dem Maschinenrahmen (5) und dem Stabilisationsaggregat (4) ein Anpressantrieb (28) vorgesehen ist, der an einem ersten Ende (27) gelenkig mit einem Anpresshebel (26) und durch ein zweites Ende (29) mit dem Stabilisationsaggregat (4) verbunden ist, wobei der Anpresshebel (26) durch ein - bezüglich der Vertikalen - unteres Ende (30) gelenkig mit dem Stabilisationsaggregat (4) verbunden ist, während an einem oberen Ende (31) eine zur Anlage an den Maschinenrahmen (5) vorgesehene Anpressrolle (33) angeordnet ist.

3. Maschine nach Anspruch 1, **dadurch gekennzeichnet, dass** ein durch eine erste Anlenkung (19) mit dem Maschinenrahmen (5) und eine zweite Anlenkung (20) mit dem Stabilisationsaggregat (4) verbundener Ausgleichshebel (21) vorgesehen ist, und dass der Längsverschiebeantrieb (24) zwischen den beiden Anlenkungen (19, 20) mit dem Ausgleichshebel (21) verbunden ist.

4. Maschine nach Anspruch 1, 2 oder 3, **dadurch gekennzeichnet, dass** ein mit dem Stabilisationsaggregat (4) oder dem Maschinenrahmen (5) verbundener und auf einer Schiene (17) des Gleises (2) abrollbarer Geschwindigkeitsmesser (34) vorgesehen ist.

## Claims

1. A machine for stabilization of a track (2), including a machine frame (5) mobile on the track (2) by means of on-track undercarriages (3) and a stabilizing unit (4) which has flanged rollers (16) able to roll on the track (2), vertical adjustment drives (6) and a vibration exciter (7), the stabilizing unit (4) being designed to be displaceable relative to the machine frame (5) in a longitudinal direction (23) of the machine by means of a longitudinal displacement drive (24), **characterized in that** the flanged rollers (16) of the stabilizing unit (4) are connected in each case to a separate, independently actuatable hydraulic drive (35).

2. A machine according to claim 1, **characterized in that**, between the machine frame (5) and the stabilizing unit (4), a thrust drive (28) is provided which is articulatedly connected at a first end (27) to a thrust lever (26) and by a second end (29) to the stabilizing unit (4), wherein the thrust lever (26) has a lower end (30) - with regard to the vertical - which is articulatedly connected to the stabilizing unit (4) while a thrust roller (33) provided for application to the machine frame (5) is arranged at an upper end (31).

3. A machine according to claim 1, **characterized in that** a compensating lever (21) is provided which is connected by a first linkage (19) to the machine frame (5) and by a second linkage (20) to the stabilizing unit (4), and that the longitudinal displacement drive (24) is connected between the two linkages (19, 20) to the compensating lever (21).

4. A machine according to claim 1, 2 or 3, **characterized in that** a speedometer (34) connected to the stabilizing unit (4) or the machine frame (5) is provided which is designed to roll on a rail (17) of the track (2).

## Revendications

1. Machine de stabilisation d'une voie ferrée (2), avec un châssis de machine (5) pouvant être déplacé sur la voie ferrée (2) par des mécanismes de roulement ferroviaires (3) et un module de stabilisation (4) présentant des rouleaux de boudin (16) pouvant partir en dérive sur la voie ferrée (2), des entraînements de réglage en hauteur (6) ainsi qu'un excitateur de vibrations (7), qui est réalisé de manière coulissante par un entraînement de coulissement longitudinal (24) dans une direction longitudinale de machine (23) par rapport au châssis de machine (5), **caractérisée en ce que** les rouleaux de boudin (16) du module de stabilisation (4) sont chacun connectés à un entraînement hydraulique propre (35) pouvant être sollicité indépendamment.

2. Machine selon la revendication 1, **caractérisée en ce qu'**un entraînement de serrage (28) est prévu entre le châssis de machine (5) et le module de stabilisation (4), lequel est connecté à une première extrémité (27) de manière articulée à un levier de serrage (26) et par une seconde extrémité (29) au module de stabilisation (4), dans laquelle le levier de serrage (26) est connecté par une extrémité inférieure (30) par rapport à la verticale de manière articulée au module de stabilisation (4) tandis qu'un rouleau de serrage (33) prévu pour l'appui sur le châssis de machine (5) est disposé à une extrémité supérieure (31).

3. Machine selon la revendication 1, **caractérisée en ce qu'**un levier de compensation (21) connecté par une première articulation (19) au châssis de machine (5) et une seconde articulation (20) au module de stabilisation (4) est prévu, et que l'entraînement de coulissement longitudinal (24) est connecté au levier de compensation (21) entre les deux articulations (19, 20).

4. Machine selon la revendication 1, 2 ou 3, **caractérisée en ce qu'**un tachymètre (34) connecté au module de stabilisation (4) ou au châssis de machine (5) et pouvant partir en dérive sur un rail (17) de la voie ferrée (2) est prévu.
